# FASCICULE DE BREVET EUROPEEN

(11) **EP 2 088 909 B1**
(45) Date de publication et mention de la délivrance du brevet: **14.07.2010**
(21) Numéro de dépôt: 07871906.9
(22) Date de dépôt: 11.12.2007
(51) Int. Cl.: A47K 10/36

(54) **EMBOUT JETABLE POUR BOBINE DE MATERIAU D'ESSUYAGE ET APPAREIL DISTRIBUTEUR DE MATERIAU D'ESSUYAGE RECEVANT UN TEL EMBOUT**
EINWEGENDSTÜCK FÜR EINE WISCHMATERIALROLLE UND SPENDERVORRICHTUNG FÜR WISCHMATERIAL MIT DERARTIGEM ENDSTÜCK
DISPOSABLE END PIECE FOR A ROLL OF WIPING MATERIAL AND APPARATUS FOR DISPENSING WIPING MATERIAL USING ONE SUCH END PIECE

(30) Priorité: 11.12.2006 FR 0655422
(43) Date de publication de la demande: 19.08.2009
(73) Titulaire: Granger, Maurice, 42270 Saint-Priest-en-Jarez (FR)
(72) Inventeur: Granger, Maurice, 42270 Saint-Priest-en-Jarez (FR)
(74) Mandataire: Dupuis, François
(86) Numéro de dépôt international: PCT/FR2007/052474
(87) Numéro de publication internationale: WO 2008/078036

(56) Documents cités:
- WO-A-2005/094652

## Description

L'invention se rattache au secteur technique des appareils de distribution des papiers ouatés, à coupe automatique ou non automatique. Ces appareils distributeurs peuvent avoir différentes applications telles que essuie-mains, papier toilettes ou similaires.

Le demandeur a développé de nombreux appareils distributeurs de matériau d'essuyage qui comprennent un carter (1) avec couvercle (2) de protection à l'intérieur duquel est disposé, à partir de flasques supports latéraux (3), un tambour (5) recevant un dispositif de coupe intérieur (non représenté) actionné lors de la traction de la bande de matériau tirée par l'utilisateur, issue d'une bobine de matériau (6). Celle-ci peut être disposée en suspension à partir des flasques latéraux, ou être directement en appui sur le tambour. La bobine de matériau d'essuyage qui est montée sur les flasques supports (4) est enroulée serrée sur un mandrin support (7). Ce dernier reçoit, à au moins une de ses extrémités, un embout (8) qui sera susceptible de se positionner sur le flasque (4) du carter en regard, l'autre extrémité du mandrin venant se positionner sur le flasque en regard agencé avec une portée réceptrice (9) conformée lors du moulage ou disposée sur une languette flexible (10) articulée par rapport à son flasque support (4). Ces embouts sont généralement réalisés sous forme cylindrique avec une collerette transversale en débordement venant en appui contre la face en regard du mandrin et de la bobine, une partie cylindrique intérieure étant engagée à force dans le mandrin, l'embout présentant, en outre, et à l'avant, un appendice en prolongement axial se fixant dans une échancrure du flasque support considéré.

Selon les développements exploités par les licenciés du demandeur, l'embout présente un simple appendice rectiligne, ou bien il peut présenter, dans la longueur dudit appendice, une tête en extrémité et une portée cylindrique adjacente à la collerette. Il peut comporter aussi une zone évidée formant rainurage et chemin de guidage comme illustré figure 2. Dans ce cas, en effet, ledit embout est amené à coopérer avec un guide (11) articulé rapporté sur le flasque support (4) porte bobine et facilitant l'introduction de la bobine de matériau d'essuyage et son maintien par déplacement du guide à l'encontre d'un moyen élastique de rappel non représenté. Le guide support présente des saillies (11a) formées intérieurement sur les parois de son ouverture de passage et d'introduction de l'embout. Une telle disposition a été décrite dans le brevet PCT du demandeur WO 2005/094652.

Dans ce document, il a été décrit aussi la possibilité d'aménager le guide avec des évidements opposés de part et d'autre du chemin de guidage formant rainurage. Dans cette mise en oeuvre, le mandrin reçoit un seul embout disposé à une extrémité et coopérant avec le flasque support précité, tandis que l'autre extrémité du mandrin vient se centrer sur une portée conformée sur le flasque en regard. La disposition des évidements opposés, telle que rappelée précédemment, autorise le basculement du mandrin vers le bas lorsque la bobine de matériau est épuisée. Dans ce cas, le mandrin et l'embout monté à son extrémité sont récupérables et peuvent être ou non réutilisés ou jetés, mais sans qu'il n'y ait de modification de l'apparence et des caractéristiques du mandrin et des embouts.

Le problème posé est celui de la réutilisation des embouts par des personnes ou compétiteurs concurrents qui peuvent être amenés à les reconditionner sur des mandrins avec des bobines d'essuyage ne venant pas des prescripteurs d'origine des appareils de distribution de matériaux d'essuyage concernés.

Le brevet WO 2005/094652 décrit un embout ayant toutes les caractéristiques du préambule de la revendication 1.

Pour tenter de répondre à cette situation, le demandeur a développé des améliorations sur les parties réceptrices de l'embout dans l'appareil, c'est-à-dire sur les flasques du carter ou sur un guide pivotant support décrit dans le brevet PCT 2005/094652 du demandeur. Une autre solution technique a été décrite dans le brevet Français n° 2879090 pour un embout serrure décrit et imaginé par le demandeur. Il s'agit en fait d'un dispositif de verrouillage de l'embout qui empêche son enlèvement par simple retrait.

En pratique, cette solution reste coûteuse à mettre en oeuvre avec un nombre de pièces supplémentaires pour l'obtention de la fonction précitée. En outre, cela ne résout pas la possibilité de réutiliser l'embout qui reste intact dans sa forme et sa structure.

On connaît par ailleurs des embouts pour bobines de matériaux d'essuyage décrits dans les brevets US 4.671.466 et DE 19723076. Ceux-ci ne sont pas du tout adaptés pour répondre au problème posé par le demandeur et sont établis avec une configuration de leur partie tête rigide nonobstant la présence d'un trou intérieur car leur fonction n'est pas en rapport avec le problème posé.

La démarche du demandeur a donc été de réfléchir à nouveau sur ce problème en vue de permettre à l'exploitant du distributeur de matériau d'essuyage d'avoir des embouts propres, non réutilisables par des concurrents indélicats.

La solution imaginée par le demandeur résulte d'une attitude pour le moins inattendue et qui va à l'opposé de considérations liées au gaspillage, cette solution consistant dans l'autodestruction des embouts en fin de bobine.

En d'autres termes, la solution apportée par le demandeur vise à rendre inutilisable l'embout considéré après finition de la bobine, par la concurrence et pour lui-même également. En cela, la solution du demandeur est pour le moins inattendue et se situe à l'opposé des objectifs classiques dans l'industrialisation de produits, et des exigences environnementales en matière de gaspillage.

La solution imaginée par le demandeur s'applique à tout type d'appareil distributeur de matériau d'essuyage qui utilise au moins un embout introduit dans le mandrin support de la bobine de matériau d'essuyage.

Selon une première caractéristique de l'invention, l'embout pour bobine de matériau d'essuyage du type comprenant une portée cylindrique, pouvant être emmanchée serrée dans le mandrin support de la bobine, avec une collerette transversale d'appui en débordement de la portée cylindrique et pouvant venir en appui sur la face en regard du mandrin et de la bobine, et un appendice en prolongement axial présentant une tête d'extrémité et une section évidée formant rainure de guidage, ladite section évidée étant disposée entre ladite tête et une portée cylindrique adjacente à ladite collerette, ledit embout étant remarquable en ce que, ladite tête dudit appendice axial et une partie de la section évidée formant rainurage constituant le chemin de guidage, sont déformables et agencées intérieurement avec un trou de fragilité permettant par écrasement leur déformation lors de l'extraction du mandrin et de l'embout du flasque récepteur, de sorte que, après extraction du mandrin et de son embout, ladite tête dudit embout est, à l'état final, déformée de manière définitive et non réutilisable.

Ces caractéristiques et d'autres encore ressortiront bien de la suite de la description.

Pour fixer l'objet de l'invention illustré d'une manière non limitative aux figures des dessins où :
- la figure 1 est une vue en exemple d'un appareil distributeur de matériau d'essuyage avec une bobine destinée à être en suspension par rapport au tambour, la bobine étant disposée sur un mandrin récepteur d'au moins un embout.
- la figure 2 est une vue partielle et en perspective d'un embout profilé coopérant avec un guide articulé monté sur le flasque de l'appareil.
- les figures 3, 4 et 5 sont des vues à caractère schématique illustrant le positionnement de l'embout selon l'invention dans le guide support.
- la figure 6 est une vue en coupe longitudinale montrant l'embout selon l'invention monté sur le guide support en phase d'utilisation.
- la figure 7 est une vue de face de l'embout en situation de la figure 6.
- la figure 8 est une vue en coupe longitudinale illustrant le basculement du mandrin en vue de son extraction.
- la figure 9 est une vue complémentaire à la figure 8 illustrant la phase d'extraction du mandrin et de son embout et de ce fait la déformation de ce dernier.
- la figure 10 est une vue de face de l'embout après déformation de la tête.
- la figure 11 est une vue en variante de la tête de l'embout qui présente dans son épaisseur une amorce de fragilité.
- la figure 12 est une vue de profil d'un embout, selon l'invention, dans une variante de réalisation.
- la figure 13 est une vue en coupe selon la ligne A.A de la figure 12.
- la figure 14 est une vue éclatée partielle avant montage de l'embout sur un volet support monté sur le flasque support de la bobine de matériau d'essuyage de l'appareil.
- les figures 15 et 16 montrent le montage de l'embout selon la figure 12 dans ledit volet en assurant son verrouillage en position.

Afin de rendre plus concret l'objet de l'invention, on le décrit maintenant d'une manière non limitative illustrée aux figures des dessins.

En se référant aux figures 6, 8 et 9, l'embout (12) présente une portée cylindrique (12a) avec des saillies (12b) et une collerette transversale (12c) pour venir s'engager à emmanchement serrée dans le mandrin. Cette zone de l'embout qui est destinée à se trouver dans le mandrin peut être aménagée différemment, celle illustrée aux figures des dessins l'étant simplement à titre d'exemple.

La partie avant de l'embout, c'est-à-dire se situant hors du mandrin, présente à partir de la collerette transversale, un appendice axial comprenant une portée conique (12d) prolongée par une portée cylindrique (12e), une tête (12f) en extrémité et, entre les deux, une section évidée formant rainurage (12g) pour constituer chemin de guidage. La présence ou non de la partie conique (12d) dépend de la configuration de l'embout.

Selon l'invention, la tête (12f) et la section évidée (12g) formant rainurage de l'embout (10) sont déformables et sont agencées intérieurement avec un trou (12h) de fragilité dont la fonction sera d'autoriser par suite d'écrasement la déformation d'au moins ladite tête et le cas échéant la section évidée lors de l'effort d'extraction du mandrin après fermeture de la bobine. Cette déformation est permise par la flexibilité de la matière constitutive de l'embout, et ainsi du diamètre et de la profondeur du trou traversant borgne ainsi exécuté.

Le guide (11) illustré figure 2 ou figures 6, 7, 9 est ainsi agencé avec une fente d'introduction de l'embout avec une zone en saillie correspondant à la section évidée (12g) de l'embout pour assurer son guidage. Il définit en quelque sorte une forme en étranglement et la partie arrière de la tête (12f) de l'embout vient en appui contre la paroi intérieure de ladite zone en saillie. En situation normale figures 5 et 6, en présence de matériau sur le mandrin de la bobine, l'embout a parfaitement retenu la partie évidée étant centrée autour de la zone en saillie du guide. Une languette (11b) à capacité élastique de déformation solidaire du guide maintient l'embout en position et empêche son retrait.

Lorsque la bobine est complètement dévidée, c'est-à-dire que le mandrin est nu (figure 8), il convient d'extraire et d'enlever le mandrin. Celui-ci est basculé selon la flèche (F1) et la partie haute de la tête déformable de l'embout vient en contre-appui de la partie fixe en saillie du guide. La traction selon la flèche (F2) en combinaison avec l'effort de basculement va provoquer l'écrasement d'au moins la tête de l'embout et le cas échéant aussi de la partie évidée. Le trou (12h) va permettre le rapprochement des parois de la tête de l'embout, et ainsi le passage par resserrement de la tête dans l'étranglement ou ouverture formée sur le fond entre ses parties en saillie (figure 9). De par la nature du matériau constitutif de l'embout et de sa partie avant, la tête (12h) à l'état final est alors déformée de manière irréversible avec par exemple une configuration ovalisée comme représentée figure 10, régulière ou irrégulière selon la force et les efforts de traction.

L'embout du mandrin ne peut plus être utilisé de par sa déformation de la partie avant répondant au problème posé. La déformation obtenue de la tête de l'embout et ainsi de sa section évidée n'engendre pas de risque de cassure ou de rupture de la tête par rapport au corps de l'embout, de sorte qu'il n'y a pas de détritus pouvant rester dans l'appareil distributeur.

Sans sortir du cadre de l'invention, la tête de l'embout sur sa face avant présente partiellement dans son épaisseur une forme en croisillons (12m) pour faciliter le pliage et la déformation de la tête de l'embout et constituant une amorce de fragilité.

Il y a lieu de décrire la variante de l'embout, illustrée figure 12, qui est agencée avec une tête déformable pour remplir la fonction de déformation, entraînant sa détérioration, rappelée précédemment, mais aussi une autre fonction de verrouillage dans un volet articulé associé à un flasque support de la bobine de matériau dans l'appareil distributeur.

Selon la figure 12, les références de l'embout déformable sont ies mêmes, à l'exception du fait que la section évidée (12g) est de configuration très particulière. Elle présente en effet deux rétrécissements opposés (12gl) de forme courbée qui réduisent l'épaisseur de la section (d1) de l'ordre de 1,5 à 2 mm, tandis que la section (d2) dans l'autre plan perpendiculaire est de l'ordre de 3 à 4 mm. Outre de favoriser la déformation de la tête de l'embout, cette disposition offre un avantage spécifique dans le verrouillage de l'embout.

Contrairement à l'utilisation de la languette de verrouillage (11b) représentée figures 2, 3, 4, 5 des dessins, l'embout à tête déformable est utilisable avec un dispositif représenté aux figures 14, 15 et 16. L'un des flasques (13) récepteur du mandrin porte bobine est agencé dans sa partie intérieure avec une forme en siège (13a) délimitée par un contour périphérique correspondant à la forme d'une pièce support (14) en forme de volet, et présentant des berceaux (13b) récepteurs des axes d'articulation (14a) dudit volet. A l'intérieur du volume du siège, débouche partiellement une fente (13c) sensiblement horizontale de l'avant vers l'arrière définissant le passage de l'embout. La pièce support formant volet (14) présente un chemin de guidage (14b) défini par une lumière oblongue (14c) établie dans son épaisseur avec des nervurages longitudinaux (14d) formant rails de guidage. La face arrière (14e) présente un évidement (14f) formant siège d'un ressort (15) qui prend appui sur la face en regard du flasque.

La configuration particulière de l'embout, selon les figures 12 et 13, permettent de coopérer avec le dispositif précité avec, en particulier, un rétrécissement maximum de la distance entre les nervurages de guidage entre 1,5 et 2 cm, et permettant un seul sens possible d'introduction de l'embout selon sa section (d1) au vu de sa section différente (d2) dans un plan par rapport à l'autre. Au demeurant, des repères (12i), sous forme de saillies ou autres, peuvent être établis sur l'embout matérialisant le sens d'introduction de celui-ci dans la pièce support formant volet. En outre, et selon une spécificité apportée à la pièce support précitée, l'extrémité de la lumière oblongue (14e) est aménagée avec un chambrage (14g) qui correspond au profil de la tête de l'embout.

Ainsi qu'il apparaît aux figures 15 et 16, lors de la mise en place de l'embout sur la pièce support formant volet articulé, le ressort (15) est comprimé, la pièce support prenant contact avec le flasque support récepteur. En fin ce course, la tête de l'embout vient se loger dans le chambrage (14g) et, sous l'effet de détente du ressort, il y a verrouillage de l'embout.

L'enlèvement de ce dernier avec le mandrin de la bobine s'effectue dans les conditions décrites précédemment avec sa détérioration par déformation de la tête.

Cette variante de mise en oeuvre de l'embout présente un avantage spécifique donné par la section différenciée de la zone évidée (12g), ce qui a pour but d'empêcher, par l'aménagement spécifique de la pièce support en forme de volet, toute utilisation d'embouts de la concurrence qui, ainsi, ne peuvent pénétrer dans la pièce support précitée de par leur configuration et section non appropriée.

La solution apportée par le Demande apparaît simple à mettre en oeuvre, mais le choix de cette solution apparaissait pour le moins non évident par rapport au problème posé à l'origine. Si l'on considère que de très nombreux fabricants d'appareils distributeurs de matériaux d'essuyage existent à travers le monde avec des quantités considérables de plusieurs centaines de millions de bobines d'essuyage annuellement.

## Revendications

1. Embout pour bobine de matériau d'essuyage du type comprenant une portée cylindrique (12e), pouvant être emmanchée serrée dans le mandrin support de la bobine, avec une collerette transversale (12c) d'appui en débordement de la portée cylindrique et pouvant venir en appui sur la face en regard du mandrin et de la bobine, et un appendice en prolongement axial présentant une tête d'extrémité (12f) et une section évidée (12g) formant rainure de guidage, ladite section évidée (12g) étant disposée entre ladite tête et une portée cylindrique (12e) adjacente à ladite collerette (12c), **caractérisé en ce que** ladite tête (12f) dudit appendice axial et une partie de la section évidée (12g) formant rainurage constituant le chemin de guidage, sont déformables et agencées intérieurement avec un trou (12h) de fragilité permettant par écrasement leur déformation lors de l'extraction du mandrin et de l'embout du flasque récepteur, de sorte que, après extraction du mandrin et de son embout, ladite tête (12f) dudit embout est, à l'état final, déformée de manière définitive et non réutilisable.

2. Embout, selon la revendication 1, **caractérisé en ce que** la tête de l'embout sur sa face avant présente partiellement dans son épaisseur une forme en croisillons (12 m) pour faciliter le pliage et la déformation de la tête de l'embout et constituant une amorce de fragilité.

3. Embout, selon la revendication 1, **caractérisé en ce que** la section évidée (12g) présente deux rétrécissements opposés (12gl) définissant des sections (d1 - d2) d'épaisseur différente dans un plan perpendiculaire l'un par rapport à l'autre.

4. Embout, selon la revendication 3, **caractérisé en ce que** les rétrécissements opposés (12gl) ont une configuration courbe.

5. Embout, selon la revendication 3, **caractérisé en ce qu'**il présente des repères (12i) sous forme de saillies et alignement de la section rétrécie (d1).

6. Embout, selon la revendication 3, **caractérisé en ce qu'**il coopère avec une pièce support formant volet (14) disposé sur l'un des flasques récepteurs de la bobine d'essuyage, ledit flasque étant aménagé dans sa partie intérieure avec une forme en siège (13a) munie de berceaux (13b) récepteurs des axes d'articulation (14a) formés sur la pièce support, et avec une fente (13c) définissant le passage de l'embout,
et **en ce que** la pièce support (14) présente un chemin de guidage (14b) autorisant le passage de l'embout dans sa position selon la section (d1) correspondant aux formes rétrécies (12gl),
et **en ce que** la face arrière (14e) de la pièce support présente un évidement (14f) pour la réception d'un ressort de rappel (15) prenant appui sur la face en regard du flasque,
et **en ce que** l'extrémité de la lumière oblongue (14e), définie par le chemin de guidage, présente un chambrage (14g) pour la réception de la tête de l'embout sous l'effort de détente du ressort (15) après engagement complet de l'embout.

## Claims

1. End piece for a roll of wipe material of the type comprising a cylindrical bearing surface (12e) capable of being tightly fitted into the core that supports the roll with a transverse flange (12c) that protrudes from the cylindrical bearing surface and rests against the opposite-facing surface of the core and the roll and an axially extending neck that has an end head (12f) with a hollowed-out section (12g) forming a guide groove, said hollowed-out section (12g) being located between said end head (12f) and a cylindrical bearing surface (12e) adjacent to said flange (12c) **characterised in that** said head (12f) of said axial neck and part of the hollowed-out section (12g) forming a groove constituting the guide path are deformable and internally designed with a hole (12h) that creates deliberate fragility making it possible, by crushing and deformation at the time the core and the end piece are extracted from the accommodating side plate so that, after the core and its end piece have been extracted, said head (12f) of said end piece is, in its final state, permanently deformed and cannot be reused.

2. End piece as claimed in claim 1, **characterised in that** the front surface of the head of the end piece has partial cuts in its thickness in the form of a cross (12 m) in order to facilitate bending and deformation of the head of the end piece in order to make it deliberately more fragile.

3. End piece as claimed in claim 1, **characterised in that** hollowed-out section (12g) has two opposite facing constrictions (12gl) which define sections (dl-d2) having different thicknesses in planes that are perpendicular to each other.

4. End piece as claimed in claim 3, **characterised in that** the opposite-facing constrictions (12gel) have a curved configuration.

5. End piece as claimed in claim 3, characterise in that it has raised guide marks (12i) which are in alignment with the constricted section (d1).

6. End piece as claimed in claim 3, **characterised in that** it cooperates with a flap-shaped support (14) located on one of the side pieces which receives the roll of wipe material, the inside part of said side piece being designed with a seat-shaped part (13a) provided with cradles (13b) that accommodate the hinge pins (14a) formed on the support and with a slot (13c) which defines a gap through which the end piece can pass,
and **in that** support (14) has a guide path (14b) which allows the end piece to move into position using section (d1) which matches the constricted shapes (12gl),
and **in that** rear surface (14e) of the support has a recess (14f) to accommodate a return spring (15) which presses against the opposite-facing surface of the side piece,
and **in that** the end of oblong slot (14e), defmed by the guide path, has a round recess (14g) to accommodate the head of the end piece due to the effect of expansion of spring (15) after the end piece is fully engaged.

## Patentansprüche

1. Ansatzstück für Wischmaterialspulen nach Art derer mit einer zylindrischen Auflagefläche (12e), das fest auf den Trägerdorn der Spule aufgesteckt werden kann, mit einem über die zylindrische Auflagefläche vorstehenden querverlaufenden Auflagering (12c), der auf der gegenüberliegenden Fläche des Doms und der Spule in Auflage kommen kann, und einem axialen Verlängerungsstück mit einem Kopfteil am Ende (12f) und einer Aussparung (12g) als Führungsrille, wobei sich dieser ausgesparte Abschnitt (12g) zwischen dem besagten endlagigen Kopfteil (12f) und einer am besagten Ring (12c) anliegenden zylindrischen Auflagefläche (12e) befindet, **dadurch gekennzeichnet, dass** der Kopf (12f) des axialen Verlängerungsstücks und ein Teil des eine Führungsrille bildenden ausgesparten Abschnitts (12g) verformbar und innen mit einem fragil machenden Loch (12h) ausgebildet sind, das beim Herausziehen des Doms und des Ansatzstücks der aufnehmenden Seitenwand ihre Verformung durch Stauchung ermöglicht, so dass der besagte Kopf (12f) des Ansatzstücks nach dem Herausziehen des Doms und seines Ansatzstücks schließlich endgültig deformiert und nicht wiederverwendbar ist.

2. Ansatzstück nach Anspruch 1, **dadurch gekennzeichnet, dass** der Kopf des Ansatzstücks an der Vorderseite in einem Teil seiner Materialdicke eine Kreuzform (12m) aufweist, um das Biegen und die Verformung des Ansatzkopfes zu erleichtern, und **dadurch** eine Anbruchstelle bildet.

3. Ansatzstück nach Anspruch 1, **dadurch gekennzeichnet, dass** der ausgesparte Abschnitt (12g) zwei entgegengesetzte Verengungen (12gl) aufweist, die in einer senkrechten Ebene zueinander unterschiedlich dicke Abschnitte (d1 - d2) beschreiben.

4. Ansatzstück nach Anspruch 3, **dadurch gekennzeichnet, dass** die entgegengesetzten Verengungen (12gl) kurvenförmig sind.

5. Ansatzstück nach Anspruch 3, **dadurch gekennzeichnet, dass** es in einer Linie mit dem verengten Abschnitt (d1) Markierungsstellen in Form von Vorsprüngen (12i) aufweist.

6. Ansatzstück nach Anspruch 3, **dadurch gekennzeichnet, dass** es mit einer eine Klappe (14) bildenden Halterung, die an einer die Wischmaterialspule aufnehmenden Seitenwände angeordnet ist, zusammenwirkt, wobei die besagte Seitenwand im Innenteil mit einem Lagersitz (13a) mit Trägern (13b) für die Aufnahme der an der Halterung ausgebildeten Gelenkachsen (14a) und mit einem Schlitz (13c) für die Durchführung des Ansatzstücks ausgebildet ist,
und dass die Halterung (14) einen Führungsweg (14b) für die Durchführung des Ansatzstücks in seine durch die verengten Formen (12gl) des entsprechenden Abschnitts (d1) vorgegebene Position aufweist,
und dass die Rückseite (14e) der Halterung eine Aussparung (14f) für die Aufnahme einer auf der gegenüberliegenden Seite der Seitenwand aufliegenden Rückholfeder (15) aufweist,
und dass das Endstück des durch den Führungsweg vorgegebenen länglichen Schlitzes (14e) eine Einsenkung (14g) für die Aufnahme des Ansatzkopfes unter Einwirkung der Dehnung der Feder (15) nach der kompletten Einführung des Ansatzstücks aufweist.
